# EUROPÄISCHE PATENTSCHRIFT

(11) **EP 4 012 176 B1**
(45) Veröffentlichungstag und Bekanntmachung des Hinweises auf die Patenterteilung: **31.12.2025**
(21) Anmeldenummer: 21203291.6
(22) Anmeldetag: 18.10.2021
(51) Int. Cl.: F04B 7/00, F04B 7/02, F04B 15/02

(54) **DICKSTOFFFÖRDERVORRICHTUNG**
DELIVERY DEVICE FOR THICK SUBSTANCE
DISPOSITIF DE TRANSPORT DE MATIÈRES ÉPAISSES

(30) Priorität: 10.12.2020 DE 102020133021
(43) Veröffentlichungstag der Anmeldung: 15.06.2022
(73) Patentinhaber: Liebherr-Mischtechnik GmbH, 88427 Bad Schussenried (DE)
(72) Erfinder: FETZER, Johannes, 89278 Nersingen (DE)
(74) Vertreter: Lorenz Seidler Gossel Part. mbB

(56) Entgegenhaltungen:
- AU-A- 7 811 481
- DE-A1- 2 444 464
- DE-A1- 2 632 816
- DE-A1- 2 903 749
- DE-A1- 2 933 128
- GB-A- 1 585 794
- US-A- 4 298 288
- US-A1- 2006 124 361

## Beschreibung

Die vorliegende Erfindung betrifft eine Dickstofffördervorrichtung, insbesondere Betonpumpe, nach dem Oberbegriff des Anspruchs 1.

Zur Förderung von Dickstoffen wie Beton werden üblicherweise spezielle Dickstoffpumpen eingesetzt, die mittels hydraulisch angetriebener Förderzylinder den Dickstoff von einem Sammelbehälter (z.B. einem Aufgabetrichter) in eine Förderleitung pumpen. Bei derartigen Pumpen weisen die Förderzylinder hierzu an einem Ende eine Öffnung auf, die mit einer entsprechenden Ansaugöffnung im Gehäuse des Sammelbehälters verbunden ist, um den Dickstoff daraus ansaugen und anschließend in die Förderleitung pumpen zu können.

In der Regel werden derartige Dickstofffördervorrichtungen als Zweizylinderpumpen mit zwei im Gegentakt arbeitenden Förderzylindern betrieben. Hierbei ist innerhalb des Dickstoffsammelbehälters eine üblicherweise als S-Rohr ausgebildete Rohrweiche schwenkbar gelagert, welche an einem Ende permanent mit der Förderleitung und gegenüber dieser drehbar verbunden ist und durch einen typischerweise hydraulischen Antrieb derart hin und herverschwenkt wird, dass die andere Öffnung der Rohrweiche abwechselnd die beiden Ansaugöffnungen überdeckt. Dabei sind die Antriebe der Förderzylinder und der Rohrweiche so aufeinander abgestimmt, dass die Rohrweiche immer mit dem gerade einen Pumphub ausführenden Förderzylinder verbunden ist, sodass dieser Dickstoff in die Förderleitung pumpt, während der andere, einen Saughub ausführende Förderzylinder Dickstoff aus dem Innenraum des Dickstoffsammelbehälters ansaugt.

Die Rohrweiche, welche ein Verschleißteil darstellt und daher regelmäßig gewartet bzw. ausgetauscht werden muss, ist üblicherweise über eine starr verbundene Welle in einer vorderen Lagerung an einer Vorderwand des Dickstoffsammelbehälters drehbar gelagert, an der sich die Ansaugöffnungen für die Förderzylinder befinden. Als Antrieb für die Drehbewegung der Welle bzw. Rohrweiche ist am Gehäuse des Dickstoffsammelbehälters ein Schwenkantrieb angebracht, typischerweise in Form zweier hydraulischer Schwenkzylinder, die mit einem an der Welle montierten oder ausgebildeten Schwenkhebel verbunden sind. Im Bereich der vorderen Lagerung werden zum einen die Kräfte des Schwenkantriebs über den Schwenkhebel als Drehmoment in die Rohrweiche geleitet und zudem die Lasten der Rohrweiche aus dem Pumpbetrieb über die Lagerung aufgenommen. Eine zweite, hintere Lagerung befindet sich normalerweise hinten am Dickstoffsammelbehälter im Bereich der Förderleitung und ermöglicht eine Drehung der Rohrweiche gegenüber dieser.

Bekannte Lösungen umfassen in der Regel eine Konstruktion mit einer vergleichsweise dicken und schweren Grundplatte als Vorderwand (oder als Teil der Vorderwand) des Dickstoffsammelbehälters und Aufnahme des Rohrweichenantriebs, einer einteiligen vorderen Rohrweichenlagerung und einer Rohrweiche mit integrierter Welle. Derartige Konstruktionen sind aufgrund der massiven Bauweise schwer. Darüber hinaus ist die Montage bzw. Demontage einer solchen Rohrweiche erschwert, da die Trennstelle zwischen Rohrweiche und Schwenkhebel außerhalb des Gehäuses des Dickstoffsammelbehälters liegt. Die hintere Lagerung muss daher demontiert werden, damit die Welle aus der vorderen Lagerung gezogen werden kann. Dies stellt einen entscheidenden Nachteil bei der Montage bzw. Demontage der schweren und regelmäßig verschleißenden Rohrweiche dar.

Bekannte Dickstofffördervorrichtungen sind in den Dokumenten GB 1 585 794 A, US 2006/124361 A1, AU 78114 81 A und US 4 298 288 A offenbart.

Aufgabe der vorliegenden Erfindung ist es daher, eine einfachere Montage bzw.

Demontage der Rohrweiche zu ermöglichen und deren Lagerung zu verbessern.

Erfindungsgemäß wird diese Aufgabe durch eine Dickstofffördervorrichtung mit den Merkmalen des Anspruchs 1 gelöst. Demnach wird eine Dickstofffördervorrichtung vorgeschlagen, insbesondere zur Förderung von Beton, die zwei Förderzylinder umfasst, mittels welchen Dickstoff von einem Dickstoffsammelbehälter in eine Förderleitung förderbar ist. Dabei sind die Förderzylinder derart antreibbar, dass einer der Förderzylinder einen Pumphub ausführt, während gleichzeitig der andere Förderzylinder einen Saughub ausführt. Am Dickstoffsammelbehälter ist eine mit der Förderleitung verbundene Rohrweiche schwenkbar gelagert, welche über eine in einer vorderen Lagerung drehbar gelagerte Welle derart antreibbar ist, dass sie die Förderleitung abwechselnd mit dem jeweils einen Pumphub ausführenden Förderzylinder verbindet.

Erfindungsgemäß ist die Welle in der vorderen Lagerung über mindestens zwei Lagerstellen gelagert und von der Rohrweiche trennbar. Die Lagerstellen sind dabei insbesondere axial beabstandet.

Durch die doppelte Lagerung der Welle in der vorderen Lagerung kann die während des Förderbetriebs auftretende Last deutlich besser vom Schiebersystem bzw. Dickstoffsammelbehälter aufgenommen werden als bei einer einteiligen Lagerung, da sich die Last auf zwei Lagerstellen aufteilt. Die Rohrweiche weist keine integrierte Welle auf, sondern kann von dieser getrennt und dadurch ohne Welle aus dem Dickstoffsammelbehälter demontiert werden. Die Trennstelle zwischen Welle und Rohrweiche bzw. zwischen Rohrweiche und Schwenkhebel befindet sich dabei innerhalb des Dickstoffsammelbehälters.

Dadurch entfällt das typische, sperrige Ausfädeln des schweren Bauteils aus der vorderen Lagerung. Insgesamt ergibt sich also eine wesentlich vereinfachte Montage bzw. Demontage der Rohrweiche sowie eine bessere Lagerung bzw. Lastaufnahme. Selbstverständlich ist es ebenfalls denkbar, dass die vordere Lagerung mehr als zwei getrennte Lagerstellen aufweist.

Vorteilhafte Ausführungsformen der Erfindung ergeben sich aus den Unteransprüchen und der nachfolgenden Beschreibung.

**In** einer Ausführungsform ist vorgesehen, dass die Welle einen Schwenkhebel aufweist, über welchen sie rotatorisch antreibbar ist, wobei der Schwenkhebel vorzugsweise zwischen den beiden Lagerstellen angeordnet ist. Durch diese Anordnung verteilt sich die Last optimal auf die beiden Lagerstellen. Der Schwenkhebel ragt vorzugsweise einseitig von der Welle weg und dient insbesondere der Anbindung von einem oder mehreren Schwenkzylindern. Welle und Schwenkhebel können prinzipiell zwei Teile sein, bilden vorzugsweise aber eine Einheit.

**In** einer weiteren Ausführungsform ist vorgesehen, dass der Schwenkhebel fest, insbesondere einstückig, mit der Welle verbunden ist. Die Welle weist also einen integrierten Schwenkhebel auf. Bei der Demontage der Rohrweiche verbleibt die Welle mitsamt Schwenkhebel in der vorderen Lagerung, während die von der Welle lösbare Rohrweiche aus dem Dickstoffsammelbehälter entfernt wird.

In einer weiteren Ausführungsform ist vorgesehen, dass mit dem Schwenkhebel mindestens ein hydraulischer Schwenkzylinder zum rotatorischen Antreiben der Welle verbunden ist, welcher vorzugsweise derart gelagert und/oder ausgebildet ist, dass die mit dem Schwenkzylinder gekoppelte Welle axial verschiebbar ist. Vorzugsweise sind zwei Schwenkzylinder vorgesehen. Der mindestens eine Schwenkzylinder ist dabei vorzugsweise mit einem Ende am Schwenkhebel befestigt und mit dem anderen Ende an der Dickstofffördervorrichtung, insbesondere am Dickstoffsammelbehälter, gelagert. Dadurch, dass der oder die Schwenkzylinder eine gewisse axiale Verschiebung der Welle zulassen, kann diese zur Trennung von der Rohrweiche in der vorderen Lagerung verschoben werden, ohne dass der oder die Schwenkzylinder abgebaut werden müssen. Dies erleichtert die Montage / Demontage enorm.

Erfindungsgemäß umfasst die vordere Lagerung ein abnehmbares Lagerteil, welches eine der beiden Lagerstellen für die Welle aufweist. Die vordere Lagerung ist also insbesondere zweiteilig aufgebaut, wobei Ausführungsformen mit mehr als zwei Lagerteilen und/oder mehr als einem abnehmbaren Lagerteil ebenfalls möglich sind. Die Teilbarkeit der vorderen Lagerung ermöglicht eine Verschiebung der Welle in axialer Richtung, um diese von der Rohrweiche zu trennen. Das abnehmbare Teil befindet sich an dem der Rohrweiche abgewandten Ende der vorderen Lagerung und fungiert somit als abnehmbares Endstück.

Es kann ferner vorgesehen sein, dass das abnehmbare Lagerteil zusätzlich als Verstärkung der Vorderwand des Dickstoffsammelbehälters dient, sodass zusätzliche Verstärkungen oder Spangen zur Aufnahme der Zugkräfte entfallen. Dies ist insbesondere dann vorteilhaft, wenn die Vorderwand nicht wie bei gattungsgemäßen Lösungen als massive Grundplatte, sondern als leichtere Rahmenkonstruktion ausgebildet ist.

In einer weiteren Ausführungsform ist vorgesehen, dass die vordere Lagerung derart ausgebildet ist, dass nach Entfernen des abnehmbaren Lagerteils die Welle durch axiales Verschieben relativ zum verbleibenden Teil der vorderen Lagerung von der Rohrweiche trennbar ist.

In einer weiteren Ausführungsform ist vorgesehen, dass die vordere Lagerung in einer als Rahmenstruktur ausgebildeten Vorderwand des Dickstoffsammelbehälters angeordnet ist, wobei die Vorderwand vorzugsweise ferner zwei Ansaugöffnungen aufweist, über die die Förderzylinder mit dem Innenraum des Dickstoffsammelbehälters verbunden sind. Die Rahmenkonstruktion ist leichter als die bei bisherigen Vorrichtungen verwendeten massiven Grundplatten und führt somit zu einer Gewichtsreduktion der gesamten Dickstofffördervorrichtung.

In einer weiteren Ausführungsform ist vorgesehen, dass der Schwenkhebel und der mindestens eine Schwenkzylinder innerhalb der Rahmenstruktur der Vorderwand angeordnet sind. Dadurch ist der Schwenkantrieb besser vor Verschmutzungen und Beschädigungen geschützt.

In einer weiteren Ausführungsform ist vorgesehen, dass die Rahmenstruktur zwei Seitenwände umfasst, wobei jede der Lagerstellen im Bereich einer der Seitenwände angeordnet ist. Dadurch können die auf die Rohrweiche wirkenden Kräfte über die Lagerstellen optimal in die Vorderwand bzw. die Seitenwände der als Rahmenkonstruktion ausgebildeten Vorderwand eingeleitet werden.

In einer weiteren Ausführungsform ist vorgesehen, dass die Welle am der Rohrweiche zugewandten Ende eine Verzahnung aufweist, welche mit einer entsprechenden Verzahnung der Rohrweiche in Eingriff steht und von dieser trennbar ist. Insbesondere ist die Verzahnung der Welle durch axiale Verschiebung der Welle relativ zur Rohrweiche von der Verzahnung der Rohrweiche trennbar. Durch die Verzahnung wird eine Rotation der Welle in eine Rotation bzw. Schwenkbewegung der Rohrweiche umgewandelt. Zudem kann eine lösbare Verriegelung bzw. Befestigung der Welle in einer Aufnahme der Rohrweiche vorgesehen sein.

In einer weiteren Ausführungsform ist vorgesehen, dass die Rohrweiche im hinteren Bereich des Dickstoffsammelbehälters (insbesondere im Bereich der Förderleitung) über eine hintere Lagerung drehbar gelagert ist. Beim Verschwenken der Rohrweiche dreht sich der hintere Anschluss an der hinteren Lagerung gegenüber der Förderleitung, wobei permanent eine dichte Verbindung besteht. Zur Demontage der Rohrweiche kann die Verbindung an der hinteren Lagerung vorzugsweise gelöst bzw. getrennt werden.

In einer weiteren Ausführungsform ist vorgesehen, dass die Rohrweiche ein S-Rohr ist, wobei die vordere Lagerung vorzugsweise oberhalb zweier Ansaugöffnungen angeordnet ist, über die die Förderzylinder mit dem Innenraum des Dickstoffsammelbehälters verbunden sind. An der Innenseite des Dickstoffsammelbehälters im Bereich der Ansaugöffnungen kann eine Verschleißplatte angeordnet sein, welche von der förderzylinderseitigen Öffnung der Rohrweiche überstrichen bzw. kontaktiert wird und die Innenwandung des Dickstoffsammelbehälters schützt.

Die vorliegende Erfindung betrifft weiterhin ein Verfahren zur Demontage der Rohrweiche einer erfindungsgemäßen Dickstofffördervorrichtung mit den folgenden Schritten:
- Trennen bzw. Entfernen des abnehmbaren Lagerteils von der vorderen Lagerung,
- axiales Verschieben der Welle relativ zum verbleibenden Teil der vorderen Lagerung in Richtung Außenseite des Dickstoffsammelbehälters, um die Welle von der Rohrweiche zu trennen, insbesondere unter Lösen der Verbindung einer Verzahnung der Welle mit einer in einer Aufnahme der Rohrweiche angeordneten Gegenverzahnung,
- Lösen der Verbindung der Rohrweiche mit der hinteren Lagerung, und
- Herausnehmen der Rohrweiche aus dem Dickstoffsammelbehälter.

Dabei ergeben sich offensichtlich dieselben Vorteile und Eigenschaften wie für die erfindungsgemäße Dickstofffördervorrichtung, weshalb an dieser Stelle auf eine wiederholende Beschreibung verzichtet wird. Für eine Montage der Rohrweiche werden die Schritte in umgekehrter Reihenfolge ausgeführt.

Beim Trennen bzw. Entfernen des abnehmbaren Lagerteils von der vorderen Lagerung kann vorgesehen sein, dass vorher eine Zentralschraube der vorderen Lagerung entfernt werden muss.

In einer Ausführungsform des erfindungsgemäßen Verfahrens ist vorgesehen, dass mit dem Schwenkhebel mindestens ein hydraulischer Schwenkzylinder zum rotatorischen Antreiben der Welle verbunden ist, welcher derart gelagert ist, dass nach Trennen des abnehmbaren Lagerteils von der vorderen Lagerung die mit dem Schwenkzylinder gekoppelte Welle axial verschiebbar ist.

Als weiterer Schritt kann vorgesehen sein, dass nach dem Trennen der Verbindung zwischen Welle und Rohrweiche und vor dem Herausnehmen der Rohrweiche aus dem Dickstoffsammelbehälter ein an der Förderleitung vorgesehener Klappbogen zur Entlastung der Rohrweiche geöffnet wird.

Weitere Merkmale, Einzelheiten und Vorteile der Erfindung ergeben sich aus dem nachfolgend anhand der Figuren erläuterten Ausführungsbeispiel. Es zeigen:
- Figuren 1-5:: verschiedene Schritte bei der Demontage der Rohrweiche gemäß einem bevorzugten Ausführungsbeispiel der erfindungsgemäßen Dickstofffördervorrichtung in einer Seitenansicht auf einen Längsschnitt durch die Rohrweiche und deren Lagerungen;
- Figur 6:: eine vergrößerte Ansicht der vorderen Lagerung gemäß dem in der Figur 1 eingezeichneten Kreis; und
- Figur 7:: eine entsprechende Ansicht der vorderen Lagerung der Rohrweiche bei einer aus dem Stand der Technik bekannten Dickstofffördervorrichtung.

Die Figuren 1-5 zeigen ein Ausführungsbeispiel der erfindungsgemäßen Dickstofffördervorrichtung 10, wobei unterschiedliche Schritte beim Demontagevorgang der Rohrweiche 18 aus dem Dickstoffsammelbehälter 14 dargestellt sind. Die Zeichnungen stellen dabei Längsschnitte durch die Rohrweiche 18 und deren Lagerungen in der Vorderwand 40 des Dickstoffsammelbehälters 14 sowie an der Förderleitung 16 dar. Ein vergrößerter Ausschnitt der vorderen Lagerung 20 gemäß dem in der Figur 1 eingezeichneten Kreis ist in der Figur 6 zu sehen.

Die Rohrweiche 18, welche als S-Rohr ausgebildet ist, dient dazu, die Förderleitung 16 abwechselnd mit einem von zwei hydraulisch angetriebenen Förderzylindern 12 zu verbinden. Die Förderzylinder 12, welche in der Figur 1 lediglich schematisch durch einen gestrichelten Kasten dargestellt sind, sind an einem Ende an einer Vorderwand 40 des Dickstoffsammelbehälters 14 befestigt. Bei letzterem handelt es sich bevorzugt um einen Aufgabetrichter. Die Förderzylinder 12 weisen an den dem Dickstoffsammelbehälter 14 zugewandten Enden Zylinderöffnungen auf, welche entsprechende Ansaugöffnungen in der Vorderwand 40 überdecken. Durch diese Ansaugöffnungen saugen sie abwechselnd Dickstoff (beispielsweise Beton) aus dem Dickstoffsammelbehälter 14 an und drücken diesen mittels eines Pumphubes durch die Rohrweiche 18 in die Förderleitung 16.

Hierzu wird das vordere, den Förderzylindern 12 zugewandte Ende der Rohrweiche 18 zwischen den Ansaugöffnungen hin und herverschwenkt, sodass immer der gerade pumpende Förderzylinder 12 mit der Förderleitung 16 verbunden ist, während der andere Förderzylinder 12 durch die freie Ansaugöffnung Dickstoff ansaugt.

Die Rohrweiche 18 ist über eine hintere Lagerung 21 drehbar an der Förderleitung 16 befestigt bzw. gelagert. Die Verbindung der Rohrweiche 18 an bzw. in der hinteren Lagerung 21 ist zur Demontage der Rohrweiche 18 lösbar. An der Vorderwand 40 des Dickstoffsammelbehälters 14 ist die Rohrweiche 18 in einer vorderen Lagerung 20 schwenkbar gelagert. Hierzu ist mit der Rohrweiche 18 eine Welle 22 verbunden, die in der vorderen Lagerung 20 drehbar gelagert ist. Die vordere Lagerung 20 ist in die Vorderwand 40 integriert und als zweiteiliges Lager mit zwei axial beabstandeten Lagerstellen 24 aufgebaut, über die die Welle 22 gelagert ist.

Zum Antrieb der Rohrweiche 18 weist die Welle 22 einen radial einseitig abstehenden Schwenkhebel 26 auf, welcher einstückig, d.h. untrennbar mit der Welle 22 verbunden ist. Am Ende des Schwenkhebels 26 sind zwei hier nicht dargestellte hydraulische Schwenkzylinder befestigt, welche derart mit dem hydraulischen Antrieb der Förderzylinder 12 synchronisiert sind, dass sich die zuvor beschriebene Bewegung der Rohrweiche 18 ergibt.

Die Vorderwand 40 des Dickstoffsammelbehälters 14 bildet eine Rahmenstruktur mit zwei Seitenwänden, zwischen denen der Schwenkhebel 26 sowie die Schwenkzylinder angeordnet sind. Dadurch sind diese Komponenten optimal vor für den Pumpenbetrieb typischen Verunreinigung und Beschädigungen geschützt. Ferner ergibt sich durch die Rahmenbauweise ein wesentlich leichterer Aufbau des Dickstoffsammelbehälters 14, als bei Verwendung einer einteiligen Grundplatte mit der gleichen Stärke wie die gesamte Rahmenstruktur. Durch die zweiteilige Lagerung der Welle 22 über die beiden Lagerstellen 24, welche jeweils oberhalb bzw. im Bereich einer der beiden Seitenwände der Vorderwand 40 angeordnet sind, werden die auftretenden Kräfte bzw. Lasten optimal aufgenommen und in die Vorderwand 40 eingeleitet. Der vollständig montierte Zustand der Rohrweiche 18 und der vorderen Lagerung 20 ist in der Figur 1 dargestellt, eine vergrößerte Ansicht der vorderen Lagerung 20 ist in der Figur 6 zu sehen.

Die vordere Lagerung 20 umfasst ein fest in die Vorderwand 40 integriertes (d.h. verbleibendes) Lagerteil 30 sowie ein von der Vorderwand 40 abnehmbares Lagerteil 28, wobei je eine der Lagerstellen 24 in / an einem der beiden Lagerteile 28, 30 angeordnet ist. Das abnehmbare Lagerteil 28 bildet das die Welle 22 an ihrem der Rohrweiche 18 abgewandten Ende umschließende Endteil der vorderen Lagerung 20. Das abnehmbare Lagerteil 28 kann mit der Vorderwand 40 und/oder mit dem verbleibenden Lagerteil 30 lösbar verbindbar bzw. verriegelbar sein.

Die Welle 22 weist am anderen, der Rohrweiche 18 zugewandten Ende eine radial umlaufende Verzahnung 32 auf, welche im montierten Zustand in eine entsprechende Verzahnung einer am oberen Ende der Rohrweiche 18 angeordneten Aufnahme 34 eingreift, die das Ende der Welle 22 umgibt. Durch die Verbindung der Verzahnungen wird eine Rotationsbewegung der Welle 22 in eine Schwenkbewegung der förderzylinderseitigen Öffnung der Rohrweiche 18 übersetzt. Die trennbare Verbindung der Welle 22 in der Aufnahme 34 der Rohrweiche 18 kann eine zusätzliche lösbare Verbindung bzw. Verriegelung aufweisen.

Durch Abbauen des abnehmbaren Lagerteils 28 ist es möglich, die Welle 22 samt dem integrierten Schwenkhebel 26 axial zu verschieben und dadurch aus der Aufnahme 34 herauszuziehen. Dadurch wird die Verbindung zwischen Welle 22 bzw. Schwenkhebel 26 und Rohrweiche 18 getrennt. Die Trennstelle liegt innerhalb des Dickstoffsammelbehälters 14. Die Schwenkzylinder sind dabei derart in bzw. an der Dickstofffördervorrichtung 10, insbesondere dem Dickstoffsammelbehälter 14, gelagert bzw. derart ausgebildet, dass sie eine solche axiale Verschiebung der Welle 22 ermöglichen, ohne vom Schwenkhebel 26 abgebaut werden zu müssen. Der zuvor erläuterte Vorgang des Trennens der Welle 22 von der Rohrweiche 18 ist in den Figuren 2 (Abbau des abnehmbaren Lagerteils 28) und 3 (Verschieben der Welle 22 nach außen) dargestellt.

Anschließend wird die hintere Lagerung 21 der Rohrweiche 18 an der Förderleitung 16 gelöst. Dabei kann die hintere Lagerung 21 an der Rohrweiche 18 oder an der Förderleitung 16 verbleiben. Insbesondere ist die hintere Lagerung 21 mehrteilig aufgebaut, wobei ein Teil an der Rohrweiche 18 und ein Teil an der Förderleitung 16 verbleibt. Hierbei kann vorgesehen sein, dass die Lagerung bzw. der an der Förderleitung 16 verbleibende Teil für den Ausbau der Rohrweiche 18 nach hinten verschoben werden kann, ohne ausgebaut zu werden.

Wie in der Figur 4 zu sehen ist, weist in diesem Ausführungsbeispiel die Förderleitung 16 ferner einen schwenkbaren Klappbogen 36 auf. Dieser wird vor der Herausnahme der Rohrweiche 18 geöffnet, um die Rohrweiche 18 zu entlasten. Nun kann die Rohrweiche 18 aus dem Dickstoffsammelbehälter 14 herausgenommen werden, wie dies in der Figur 5 zu sehen ist. Die Welle 22 samt Schwenkhebel 26 verbleiben in der vorderen Lagerung 20 bzw. im verbleibenden Lagerteil 30. Die Montage der Rohrweiche 18 erfolgt in umgekehrter Reihenfolge.

Das abnehmbare Lagerteil 28 dient zudem der Verstärkung für die Rahmenbauweise der Vorderwand 40, sodass zusätzliche Verstärkungen oder Spangen zur Aufnahme der Zugkräfte wie bisher notwendig entfallen.

Die Figur 7 zeigt die vordere Lagerung 20 der als S-Rohr ausgebildeten Rohrweiche 18 einer aus dem Stand der Technik bekannten Dickstofffördervorrichtung. Hier ist die Welle 22 fest in der Rohrweiche 18 verbaut bzw. mit dieser verbunden und über eine einteilige vordere Lagerung 20 in einer massiven, als Grundplatte ausgeführten Vorderwand 40 des Dickstoffsammelbehälters 14 gelagert. An der Außenseite des Dickstoffsammelbehälters 14, am der Rohrweiche 18 entgegengesetzten Ende der Welle 22, ist ein Schwenkhebel 26 befestigt, an welchem die Schwenkzylinder (nicht gezeigt) angebunden sind.

Zur Demontage der Rohrweiche 18 wird der Schwenkhebel 26 von der Welle 22 abmontiert, d.h. die Trennstelle zwischen Rohrweiche 18 und Schwenkhebel 26 liegt außerhalb des Dickstoffsammelbehälters 14. Zum Abbauen der Rohrweiche 18 muss die Welle 22 mit ausgebaut und umständlich aus der vorderen Lagerung 20 ausgefädelt werden, was sich aufgrund der massiven bzw. schweren Bauweise der Rohrweiche 18 schwierig gestaltet. Hierfür muss zudem die hintere Lagerung 21 der Rohrweiche 18 aufwändig demontiert werden, damit die Welle 22 ausgefädelt werden kann.

### Bezugszeichenliste:

- 10: Dickstofffördervorrichtung
- 12: Förderzylinder
- 14: Dickstoffsammelbehälter
- 16: Förderleitung
- 18: Rohrweiche
- 20: Vordere Lagerung
- 21: Hintere Lagerung
- 22: Welle
- 24: Lagerstelle
- 26: Schwenkhebel
- 28: Abnehmbares Lagerteil
- 30: Verbleibendes Lagerteil
- 32: Verzahnung
- 34: Aufnahme
- 36: Klappbogen
- 40: Vorderwand

## Patentansprüche

1. Dickstofffördervorrichtung (10), insbesondere zur Förderung von Beton, mit zwei Förderzylindern (12), mittels welchen Dickstoff von einem Dickstoffsammelbehälter (14) in eine Förderleitung (16) förderbar ist, wobei die Förderzylinder (12) derart antreibbar sind, dass einer der Förderzylinder (12) einen Pumphub ausführt während gleichzeitig der andere Förderzylinder (12) einen Saughub ausführt und wobei am Dickstoffsammelbehälter (14) eine mit der Förderleitung (16) verbundene Rohrweiche (18) schwenkbar gelagert ist, welche über eine in einer vorderen Lagerung (20) drehbar gelagerte Welle (22) derart antreibbar ist, dass sie die Förderleitung (16) abwechselnd mit dem jeweils einen Pumphub ausführenden Förderzylinder (12) verbindet, wobei die Welle (22) in der vorderen Lagerung (20) über mindestens zwei Lagerstellen (24) gelagert und von der Rohrweiche (18) trennbar ist,
**dadurch gekennzeichnet,**
**dass** die vordere Lagerung (20) ein abnehmbares Lagerteil (28) umfasst, welches eine der beiden Lagerstellen (24) für die Welle (22) aufweist, wobei sich das abnehmbare Lagerteil (28) an dem der Rohrweiche (18) abgewandten Ende der vorderen Lagerung (20) befindet und als abnehmbares Endstück fungiert.

2. Dickstofffördervorrichtung (10) nach Anspruch 1, **dadurch gekennzeichnet, dass** die Welle (20) einen Schwenkhebel (26) aufweist, über welchen sie rotatorisch antreibbar ist, wobei der Schwenkhebel (26) vorzugsweise zwischen den beiden Lagerstellen (24) angeordnet ist.

3. Dickstofffördervorrichtung (10) nach Anspruch 2, **dadurch gekennzeichnet, dass** der Schwenkhebel (26) fest, insbesondere einstückig, mit der Welle (22) verbunden ist.

4. Dickstofffördervorrichtung (10) nach Anspruch 2 oder 3, **dadurch gekennzeichnet, dass** mit dem Schwenkhebel (26) mindestens ein hydraulischer Schwenkzylinder zum rotatorischen Antreiben der Welle (22) verbunden ist, welcher vorzugsweise derart und/oder ausgebildet gelagert ist, dass die mit dem Schwenkzylinder gekoppelte Welle (22) axial verschiebbar ist.

5. Dickstofffördervorrichtung (10) nach einem der vorhergehenden Ansprüche, **dadurch gekennzeichnet, dass** die vordere Lagerung (20) derart ausgebildet ist, dass nach Entfernen des abnehmbaren Lagerteils (28) die Welle (22) durch axiales Verschieben relativ zum verbleibenden Teil (30) der vorderen Lagerung (20) von der Rohrweiche (18) trennbar ist.

6. Dickstofffördervorrichtung (10) nach einem der vorhergehenden Ansprüche, **dadurch gekennzeichnet, dass** die vordere Lagerung (20) in einer als Rahmenstruktur ausgebildeten Vorderwand (40) des Dickstoffsammelbehälters (14) angeordnet ist, wobei die Vorderwand (40) vorzugsweise ferner zwei Ansaugöffnungen aufweist, über die die Förderzylinder (12) mit dem Innenraum des Dickstoffsammelbehälters (14) verbunden sind.

7. Dickstofffördervorrichtung (10) nach den Ansprüchen 4 und 6, **dadurch gekennzeichnet, dass** der Schwenkhebel (26) und der mindestens eine Schwenkzylinder innerhalb der Rahmenstruktur der Vorderwand (40) angeordnet sind.

8. Dickstofffördervorrichtung (10) nach Anspruch 6 oder 7, **dadurch gekennzeichnet, dass** die Rahmenstruktur zwei Seitenwände umfasst, wobei jede der Lagerstellen (24) im Bereich einer der Seitenwände angeordnet ist.

9. Dickstofffördervorrichtung (10) nach einem der vorhergehenden Ansprüche, **dadurch gekennzeichnet, dass** die Welle (22) am der Rohrweiche (18) zugewandten Ende eine Verzahnung (32) aufweist, welche mit einer entsprechenden Verzahnung der Rohrweiche (18) in Eingriff steht und von dieser trennbar ist, insbesondere durch axiale Verschiebung der Welle (22) relativ zur Rohrweiche (18) trennbar ist.

10. Dickstofffördervorrichtung (10) nach einem der vorhergehenden Ansprüche, **dadurch gekennzeichnet, dass** die Rohrweiche (18) in einem hinteren Bereich des Dickstoffsammelbehälters (14), insbesondere im Bereich der Förderleitung (16), über eine hintere Lagerung (21) drehbar gelagert ist.

11. Dickstofffördervorrichtung (10) nach einem der vorhergehenden Ansprüche, **dadurch gekennzeichnet, dass** die Rohrweiche (18) ein S-Rohr ist, wobei die vordere Lagerung (20) vorzugsweise oberhalb zweier Ansaugöffnungen angeordnet ist, über die die Förderzylinder (12) mit dem Innenraum des Dickstoffsammelbehälters (14) verbunden sind.

12. Verfahren zur Demontage der Rohrweiche (18) einer Dickstofffördervorrichtung (10) nach Anspruch 5, mit den Schritten:
- Entfernen des abnehmbaren Lagerteils (28) von der vorderen Lagerung (20),
- axiales Verschieben der Welle (22) relativ zum verbleibenden Teil (30) der vorderen Lagerung (20) in Richtung Außenseite des Dickstoffsammelbehälters (14), um die Welle (22) von der Rohrweiche (18) zu trennen,
- Lösen der Verbindung der Rohrweiche (18) mit der Förderleitung (16), und
- Herausnehmen der Rohrweiche (18) aus dem Dickstoffsammelbehälter (14).

13. Verfahren nach Anspruch 12, **dadurch gekennzeichnet, dass** mit dem Schwenkhebel (26) mindestens ein hydraulischer Schwenkzylinder zum rotatorischen Antreiben der Welle (22) verbunden ist, welcher derart gelagert ist, dass nach Trennen des abnehmbaren Lagerteils (28) von der vorderen Lagerung (20) die mit dem Schwenkzylinder gekoppelte Welle (22) axial verschiebbar ist.

## Claims

1. Thick matter delivery device (10), in particular for conveying cement, comprising two delivery cylinders (12), by means of which thick matter can be conveyed from a thick matter collecting container (14) into a delivery line (16), wherein the delivery cylinders (12) can be driven in such a way that one of the delivery cylinders (12) performs a pump stroke while at the same time the other delivery cylinder (12) performs a suction stroke, and wherein a pipe switch (18), connected to the delivery line (16), is pivotably mounted on the thick matter collecting container (14), which switch can be driven via a shaft (22) rotatably mounted in a front bearing (20) in such a way that it connects the delivery line (16) alternately to the delivery cylinder (12) performing a pump stroke in each case, wherein the shaft (22) is mounted in the front bearing (20) via at least two bearing points (24) and can be separated from the pipe switch (18),
**characterised in that**
the front bearing (20) comprises a removable bearing part (28) which comprises one of the two bearing points (24) for the shaft (22), wherein the removable bearing part (28) is located at the end of the front bearing (20) facing away from the pipe switch (18) and functions as a removable end piece.

2. Thick matter delivery device (10) according to claim 1, **characterised in that** the shaft (20) comprises a pivot lever (26) via which it can be rotatably driven, wherein the pivot lever (26) is preferably arranged between the two bearing points (24).

3. Thick matter delivery device (10) according to claim 2, **characterised in that** the pivot lever (26) is rigidly, in particular integrally, connected to the shaft (22).

4. Thick matter delivery device (10) according to either claim 2 or claim 3, **characterised in that** at least one hydraulic pivot cylinder for rotatably driving the shaft (22) is connected to the pivot lever (26), which cylinder is preferably configured and/or mounted in such a way that the shaft (22) coupled to the pivot cylinder is axially displaceable.

5. Thick matter delivery device (10) according to any of the preceding claims, **characterised in that** the front bearing (20) is configured in such a way that after removal of the removable bearing part (28) the shaft (22) can be separated from the pipe switch (18) by axial displacement relative to the remaining part (30) of the front bearing (20).

6. Thick matter delivery device (10) according to any of the preceding claims, **characterised in that** the front bearing (20) is arranged in a front wall (40) of the thick matter collecting container (14) that is configured as a frame structure, wherein the front wall (40) preferably further comprises two suction openings, via which the delivery cylinders (12) are connected to the interior of the thick matter collecting container (14).

7. Thick matter delivery device (10) according to claims 4 and 6, **characterised in that** the pivot lever (26) and the at least one pivot cylinder are arranged inside the frame structure of the front wall (40).

8. Thick matter delivery device (10) according to either claim 6 or claim 7, **characterised in that** the frame structure comprises two side walls, wherein each of the bearing points (24) is arranged in the region of one of the side walls.

9. Thick matter delivery device (10) according to any of the preceding claims, **characterised in that** the shaft (22) comprises a toothing (32) at the end facing the pipe switch (18), which toothing is in engagement with a corresponding toothing of the pipe switch (18) and can be separated therefrom, in particular can be separated by axial displacement of the shaft (22) relative to the pipe switch (18).

10. Thick matter delivery device (10) according to any of the preceding claims, **characterised in that** the pipe switch (18) is rotatably mounted in a rear region of the thick matter collecting container (14), in particular in the region of the delivery line (16), via a rear bearing (21).

11. Thick matter delivery device (10) according to any of the preceding claims, **characterised in that** the pipe switch (18) is an S-bend pipe, wherein the front bearing (20) is preferably arranged above two suction openings, via which the delivery cylinders (12) are connected to the interior of the thick matter collecting container (14).

12. Method for dismantling the pipe switch (18) of a thick matter delivery device (10) according to claim 5, comprising the steps of:
- removing the removable bearing part (28) from the front bearing (20),
- axially displacing the shaft (22) relative to the remaining part (30) of the front bearing (20) in the directly towards the outer side of the thick matter collecting container (14), in order to separate the shaft (22) from the pipe switch (18),
- releasing the connection of the pipe switch (18) to the delivery line (16), and
- removing the pipe switch (18) from the thick matter collecting container (14).

13. Method according to claim 12, **characterised in that** a hydraulic pivot cylinder for rotatably driving the shaft (22) is connected to the pivot lever (26), which cylinder is mounted in such a way that after separation of the removable bearing part (28) from the front bearing (20), the shaft (22) coupled to the pivot cylinder is axially displaceable.

## Revendications

1. Dispositif de transport de matière épaisse (10), notamment pour le transport de béton, comportant deux vérins de transport (12) au moyen desquels de la matière épaisse peut être transportée d'un récipient collecteur de matière épaisse (14) vers une conduite de transport (16), les vérins de transport (12) pouvant être entraînés de telle sorte que l'un des vérins de transport (12) effectue une course de pompage tandis que l'autre vérin de transport (12) effectue simultanément une course d'aspiration, et un inverseur de tuyauterie (18) relié à la conduite de transport (16) étant monté de manière pivotante sur le récipient collecteur de matière épaisse (14), lequel aiguillage peut être entraîné par l'intermédiaire d'un arbre (22) monté de manière rotative dans un palier avant (20) de telle sorte qu'il relie la conduite de transport (16) en alternance avec le vérin de transport (12) effectuant respectivement une course de pompage, l'arbre (22) étant monté dans le palier avant (20) par l'intermédiaire d'au moins deux points d'appui (24) et pouvant être séparé de l'inverseur de tuyauterie (18),
**caractérisé en ce que**
le palier avant (20) comprend une partie de palier amovible (28) qui présente l'un des deux points d'appui (24) pour l'arbre (22), la partie de palier amovible (28) se trouvant à l'extrémité du palier avant (20) détournée de l'inverseur de tuyauterie (18) et servant de pièce d'extrémité amovible.

2. Dispositif de transport de matière épaisse (10) selon la revendication 1, **caractérisé en ce que** l'arbre (20) présente un levier pivotant (26) par l'intermédiaire duquel il peut être entraîné en rotation, le levier pivotant (26) étant de préférence agencé entre les deux points d'appui (24).

3. Dispositif de transport de matière épaisse (10) selon la revendication 2, **caractérisé en ce que** le levier pivotant (26) est relié de manière fixe, notamment d'un seul tenant, à l'arbre (22).

4. Dispositif de transport de matière épaisse (10) selon la revendication 2 ou 3, **caractérisé en ce qu'**au moins un vérin pivotant hydraulique est relié au levier pivotant (26) pour entraîner en rotation l'arbre (22), lequel est de préférence monté de telle manière et/ou réalisé de telle sorte que l'arbre (22) couplé au vérin pivotant peut être déplacé axialement.

5. Dispositif de transport de matière épaisse (10) selon l'une quelconque des revendications précédentes, **caractérisé en ce que** le palier avant (20) est réalisé de telle sorte qu'après avoir retiré la partie de palier amovible (28), l'arbre (22) peut être séparé de l'inverseur de tuyauterie (18) par déplacement axial par rapport à la partie restante (30) du palier avant (20).

6. Dispositif de transport de matière épaisse (10) selon l'une quelconque des revendications précédentes, **caractérisé en ce que** le palier avant (20) est agencé dans une paroi avant (40) du récipient collecteur de matière épaisse, réalisée sous forme de structure en cadre (14), la paroi avant (40) présentant de préférence en outre deux ouvertures d'aspiration par l'intermédiaire desquelles les vérins de transport (12) sont reliés à l'espace intérieur du récipient collecteur de matière épaisse (14).

7. Dispositif de transport de matière épaisse (10) selon les revendications 4 et 6, **caractérisé en ce que** le levier pivotant (26) et l'au moins un vérin pivotant sont agencés à l'intérieur de la structure en cadre de la paroi avant (40).

8. Dispositif de transport de matière épaisse (10) selon la revendication 6 ou 7, **caractérisé en ce que** la structure en cadre comprend deux parois latérales, chacun des points d'appui (24) étant agencé dans la zone de l'une des parois latérales.

9. Dispositif de transport de matière épaisse (10) selon l'une quelconque des revendications précédentes, **caractérisé en ce que** l'arbre (22) présente, à l'extrémité tournée vers l'inverseur de tuyauterie (18), une denture (32) qui s'engrène avec une denture correspondante de l'inverseur de tuyauterie (18) et peut être séparée de celle-ci, notamment par déplacement axial de l'arbre (22) par rapport à l'inverseur de tuyauterie (18).

10. Dispositif de transport de matière épaisse (10) selon l'une quelconque des revendications précédentes, **caractérisé en ce que** l'inverseur de tuyauterie (18) est monté de manière rotative dans une zone arrière du récipient collecteur de matière épaisse (14), notamment dans la zone de la conduite de transport (16), par l'intermédiaire d'un palier arrière (21).

11. Dispositif de transport de matière épaisse (10) selon l'une quelconque des revendications précédentes, **caractérisé en ce que** l'inverseur de tuyauterie (18) est un tuyau en S, le palier avant (20) étant de préférence agencé au-dessus de deux ouvertures d'aspiration par l'intermédiaire desquelles les vérins de transport (12) sont reliés à l'espace intérieur du récipient collecteur de matière épaisse (14).

12. Procédé de démontage de l'inverseur de tuyauterie (18) d'un dispositif de transport de matière épaisse (10) selon la revendication 5, comprenant les étapes suivantes :
- le retrait de la partie de palier amovible (28) du palier avant (20),
- le déplacement axial de l'arbre (22) par rapport à la partie restante (30) du palier avant (20) en direction du côté extérieur du récipient collecteur de matière épaisse (14) afin de séparer l'arbre (22) de l'inverseur de tuyauterie (18),
- le détachement de la liaison de l'inverseur de tuyauterie (18) à la conduite de transport (16), et
- la sortie de l'inverseur de tuyauterie (18) du récipient collecteur de matière épaisse (14).

13. Procédé selon la revendication 12, **caractérisé en ce qu'**au moins un vérin pivotant hydraulique est relié au levier pivotant (26) pour entraîner en rotation l'arbre (22), lequel est monté de telle sorte qu'après la séparation de la partie de palier amovible (28) du palier avant (20), l'arbre (22) couplé au vérin pivotant peut être déplacé axialement.
